# EUROPÄISCHE PATENTSCHRIFT

(11) **EP 3 721 772 B1**
(45) Veröffentlichungstag und Bekanntmachung des Hinweises auf die Patenterteilung: **04.10.2023**
(21) Anmeldenummer: 20164858.1
(22) Anmeldetag: 23.03.2020
(51) Int. Cl.: A47K 10/38

(54) **SPENDER ZUR AUSGABE EINES BAHNFÖRMIGEN FLÄCHENPRODUKTES**
DISPENSER FOR DISPENSING A SHEET-LIKE FLAT PRODUCT
DISTRIBUTEUR DE PRODUIT PLAT EN FORME DE BANDE

(30) Priorität: 10.04.2019 AT 503192019
(43) Veröffentlichungstag der Anmeldung: 14.10.2020
(73) Patentinhaber: Hagleitner, Hans Georg, 5700 Zell am See (AT)
(72) Erfinder: Hagleitner, Hans Georg, 5700 Zell am See (AT)
(74) Vertreter: Torggler & Hofmann Patentanwälte - Innsbruck

(56) Entgegenhaltungen:
- WO-A1-98/53728
- WO-A1-2009/135232
- GB-A- 2 433 247

## Beschreibung

Die Erfindung betrifft einen Spender zur Ausgabe eines bahnförmigen Flächenproduktes, insbesondere Papier, mit einem durch einen vorzugsweise schwenkbaren Deckel verschließbaren Gehäuse, wenigstens einer Förderwalze, einer dieser zugeordneten Walze und wenigstens einer Spannvorrichtung für das im Spender geförderte bahnförmige Flächenprodukt, die ein Spannelement aufweist.

Ein derartiger Spender ist beispielsweise aus der WO 2009/135232 des Anmelders bekannt. Für die vorliegende Erfindung wesentliche Details eines Spenders werden anhand der Figuren 1 und 2 näher beschrieben, die der WO 2009/135232 entnommen sind: Der Spender weist im Gehäuse 1 eine Fördervorrichtung für das Papier 10 auf, das zwischen der angetriebenen Förderwalze 3 und einer federnd gegen die Förderwalze 3 drückenden Anpresswalze 4 hindurchgeführt wird. Das Papier 10 wird dabei von einer oberhalb der Fördervorrichtung im Gehäuse gelagerten Rolle abgezogen und an der Unterseite ausgegeben. Um einen gleichmäßigen Einzug des Papiers 10 in den Spalt zwischen den beiden Walzen 3 und 4 zu gewährleisten, ist an den Seitenteilen des Gehäuses 1 eine Spannvorrichtung 5 schwenkbar gelagert, die die drehbare Spannwalze 6 trägt. Die Spannvorrichtung 5 ist in der Art eines Schwenkbügels ausgebildet, sodass die Spannwalze 6 in den Weg des Papiers 10 unter Wirkung einer Feder 16 einschwenkt. Zum Nachfüllen einer neuen Papierrolle wird also der Deckel 2 hochgeklappt - in Fig. 1 ist nur ein Teil des Deckels 2 im geschlossenen Zustand gezeigt - die Papierrolle eingelegt und das freie Papierende muss hinter der Spannwalze 6 nach unten gezogen werden, sodass es durch einen nicht näher beschriebenen Einfädelmechanismus 11 in den Spalt zwischen den beiden Walzen 3 und 4 eingefädelt werden kann. Der Einfädelmechanismus ist in Fig. 2 aus Gründen der Übersichtlichkeit weggelassen. Um das freie Papierende nach unten zu ziehen, muss die Spannvorrichtung 5 händisch heraus bzw. nach oben geschwenkt werden, und die Spannwalze 6 nimmt dann die in Fig. 2 links außen gezeigte Position ein. Das Papierende muss dann dahinter durchgeschoben werden, was eher umständlich ist.

Die Schrift DE 695 01 257 T2 zeigt einen Spender zur Ausgabe eines bahnförmigen Flächenproduktes, insbesondere Papier. Der Spender weist eine am Gehäuse des Spenders gelagerte schwenkbare Vorrichtung auf. Am Deckel des Spenders sind Profilrippen angeordnet. Die abgerundeten Formen der Profilrippen sind dazu geeignet das Papier in einer Vorfaltposition zu führen, wenn die Vorrichtung abgesenkt ist, und für die Papierspannung zu sorgen, wenn die Vorrichtung angehoben ist.

Die Erfindung hat es sich nun zur Aufgabe gestellt, diesen Vorgang zu erleichtern und erreicht dies bei einem Spender der eingangs genannten Art dadurch, dass die Spannvorrichtung am Deckel angeordnet ist, dadurch gekennzeichnet, dass die Spannvorrichtung an der Innenseite des Deckels angelenkt ist oder dass die Spannvorrichtung linear verschiebbar an der Innenseite des Deckels angeordnet ist.

Somit hebt die Spannvorrichtung beim Öffnen des Deckels aus ihrer Spannstellung ab und der Papierweg ist frei zugänglich. Das Papierende kann ohne Behinderung von der Rolle hinuntergeführt werden. Wird der Deckel verschlossen, so dringt die Spannvorrichtung wie oben beschrieben wieder in den Papierweg ein und spannt das Papier in bekannter Weise.

Der Deckel des Gehäuses umfasst bevorzugt nicht nur dessen Vorderseite, sondern erstreckt sich auch noch beidseitig zumindest teilweise nach hinten zur Rückwand. Erfindungsgemäß ist daher vorgesehen, dass die Spannvorrichtung an der Innenseite des Deckels angelenkt ist. Dabei bildet das Spannelement bevorzugt einen Mittelteil eines an der Innenseite des Deckels um eine Achse schwenkbaren Bügels. Das Schwenklager für den Bügel ist dabei insbesondere an sich beidseitig nach hinten erstreckenden Deckelseiten vorgesehen, die zur Stabilisierung des Deckels beitragen. Sind die Deckelseitenteile nicht vorhanden, können vom Deckel auch entsprechende Lagerungslaschen nach innen abstehen.

In einer bevorzugten Ausführung weist der Bügel zwei seitliche Arme mit Führungszapfen auf, deren Schwenkweg durch gebogene Schlitze an oder in der Innenseite des Deckels begrenzt ist.

In einer weiteren erfindungsgemäßen Ausführung ist die Spannvorrichtung linear verschiebbar an der Innenseite des Deckels angeordnet. Als Spannelement ist insbesondere eine drehbar gelagerte Spannwalze vorgesehen.

Nachstehend wird nun die Erfindung anhand der Figuren der beiliegenden Zeichnung näher beschrieben, ohne darauf beschränkt zu sein.

Es zeigen:
- Fig. 1 und Fig. 2: für die vorliegende Erfindung relevante Bereiche eines Papierspenders nach dem Stand der Technik, und
- Fig. 3: eine Schrägansicht eines schwenkbaren Deckels eines erfindungsgemäßen Spenders von innen.

Gleiche Elemente, die bereits eingangs in Fig. 1 und Fig. 2 beschrieben sind, wurden auch in Fig. 3 mit denselben Bezugsziffern versehen. In Fig. 3 nicht gezeigt ist das Gehäuse 1 des Spenders mit der Förderwalze 3 und der Anpresswalze 4, sowie der Einfädelmechanismus 11 für das Flächenprodukt 10, insbesondere Papier.

Der um eine obere Achse am Gehäuse hochschwenkbare Deckel 2 weist eine Vorderseite 12 in der Breite und Höhe des Gehäuses 1 in beliebiger Formgebung auf. Von der Vorderseite 12 erstrecken sich Seitenteile 13, 14 nach hinten. Im Inneren des Deckels 2 ist die Spannvorrichtung 5 um eine Achse 9 schwenkbar gelagert. Die Spannvorrichtung 5 bildet ein bügelartiges Element mit seitlichen, zur Stabilisierung insbesondere gekröpften Armen 8 und einer an den beiden Armen 8 lose drehbar gelagerten Spannwalze 6. An den Armen 8 stehen Führungszapfen 15 zu den Seitenteilen 13, 14 hin ab und greifen in dort ausgebildete gebogene Schlitze 7 ein, wodurch der Schwenkweg der Spannvorrichtung 5 begrenzt ist. Eine nur schematisch angedeutete Feder 16 beaufschlagt die Spannwalze 6 in Richtung auf die Papierbahn 10, wie schon in Fig. 2 dargestellt.

Die Seitenteile 13, 14 können mit dem Vorderteil 12 einstückig gefertigt oder getrennte Elemente sein, die mit dem Vorderteil 12 verbunden werden. Eine nicht gezeigte Abdeckung der Seitenteile 13, 14 kann vorgesehen sein, um das Lager für die Achse 9 und die Schlitze 7 zu verdecken und ein ansprechendes Äußeres des Deckels 2 zu erzielen.

## Patentansprüche

1. Spender zur Ausgabe eines bahnförmigen Flächenproduktes, insbesondere Papier, mit einem durch einen vorzugsweise schwenkbaren Deckel (2) verschließbaren Gehäuse (1), wenigstens einer Förderwalze (3), einer dieser zugeordneten Walze (4) und wenigstens einer Spannvorrichtung (5) für das im Spender geförderte bahnförmige Flächenprodukt (10), die ein Spannelement (6) aufweist, wobei die Spannvorrichtung (5) am Deckel (2) angeordnet ist, **dadurch gekennzeichnet, dass** die Spannvorrichtung (5) an der Innenseite des Deckels (2) angelenkt ist oder dass die Spannvorrichtung (5) linear verschiebbar an der Innenseite des Deckels (2) angeordnet ist.

2. Spender nach Anspruch 1, **dadurch gekennzeichnet, dass** das Spannelement (6) den Mittelteil eines an der Innenseite des Deckels (2) um eine Achse (9) schwenkbaren Bügels bildet.

3. Spender nach Anspruch 2, **dadurch gekennzeichnet, dass** der Bügel zwei seitliche Arme (8) mit Führungszapfen (15) aufweist, deren Schwenkweg um die Achse (9) durch gebogene Schlitze (7) an der Innenseite des Deckels (2) begrenzt ist.

4. Spender nach einem der Ansprüche 1 bis 3, **dadurch gekennzeichnet, dass** das Spannelement (6) eine drehbar gelagerte Spannwalze (6) ist.

5. Spender nach einem der Ansprüche 1 bis 4, **dadurch gekennzeichnet, dass** die Walze (4) an der Förderwalze (3) federnd anliegt.

## Claims

1. Dispenser for dispensing a sheet-like flat product, in particular paper, with a housing (1) that is closable by a preferably pivotable cover (2), at least one conveying roller (3), a roller (4) assigned thereto and at least one device (5) for tensioning the sheet-like flat product (10) conveyed in the dispenser which has a tensioning element (6), wherein the tensioning device (5) is arranged on the cover (2), **characterized in that** the tensioning device (5) is hinged to the inside of the cover (2) or **in that** the tensioning device (5) is arranged linearly displaceably on the inside of the cover (2).

2. Dispenser according to claim 1, **characterized in that** the tensioning element (6) forms the middle part of a bracket that is pivotable on the inside of the cover (2) about an axis (9).

3. Dispenser according to claim 2, **characterized in that** the bracket has two lateral arms (8) with guide pins (15), the pivoting path of which about the axis (9) is limited by curved slots (7) on the inside of the cover (2).

4. Dispenser according to one of claims 1 to 3, **characterized in that** the tensioning element (6) is a rotatably mounted tensioning roller (6).

5. Dispenser according to one of claims 1 to 4, **characterized in that** the roller (4) rests resiliently against the conveying roller (3).

## Revendications

1. Distributeur pour délivrer un produit plat en forme de bande, en particulier du papier, avec un boîtier (1) pouvant être fermé par un couvercle (2) pouvant pivoter de préférence, au moins un cylindre de transport (3), un cylindre (4) associé à celui-ci et au moins un dispositif de serrage (5) pour le produit plat (10) en forme de bande transporté dans le distributeur, qui présente un élément de serrage (6), dans lequel le dispositif de serrage (5) est disposé sur le couvercle (2), **caractérisé en ce que** le dispositif de serrage (5) est articulé sur le côté intérieur du couvercle (2), ou que le dispositif de serrage (5) est disposé de manière à pouvoir coulisser linéairement sur le côté intérieur du couvercle (2).

2. Distributeur selon la revendication 1, **caractérisé en ce que** l'élément de serrage (6) forme la partie centrale d'un étrier pouvant être pivoté autour d'un axe (9) sur le côté intérieur du couvercle (2).

3. Distributeur selon la revendication 2, **caractérisé en ce que** l'étrier présente deux bras latéraux (8) avec des tourillons de guidage (15), dont le trajet de pivotement autour de l'axe (9) est délimité par des entailles (7) cintrées sur le côté intérieur du couvercle (2).

4. Distributeur selon l'une quelconque des revendications 1 à 3, **caractérisé en ce que** l'élément de serrage (6) est un cylindre de serrage (6) monté de manière à pouvoir tourner.

5. Distributeur selon l'une quelconque des revendications 1 à 4, **caractérisé en ce que** le cylindre (4) repose sur ressorts sur le cylindre de transport (3).
